# DEMANDE DE BREVET EUROPEEN

(11) **EP 4 649 854 A1**
(43) Date de publication de la demande: **19.11.2025**
(21) Numéro de dépôt: 25174848.9
(22) Date de dépôt: 07.05.2025
(51) Int. Cl.: A43B 3/26, A43C 15/06

(54) **CRAMPON À LONGUEUR AJUSTABLE**

(30) Priorité: 17.05.2024 FR 2405111
(71) Demandeur: Blue Ice Europe, 74310 Les Houches (FR)
(72) Inventeur: ODDOU, Paul, 74310 LES HOUCHES (FR); IBARRA, Jean-Manuel, 74310 LES HOUCHES (FR)
(74) Mandataire: Germain Maureau

(57) **Abrégé**

Le crampon (100) réglable en longueur pour chaussure comprend un élément (104) de liaison, une première partie (101) et une deuxième partie (103) reliées par l'élément (104) de liaison. Le crampon (100) comprend des moyens (105) de réglage en longueur du crampon (100) et un dispositif (107) de verrouillage configuré pour maintenir le réglage en longueur du crampon (100). Le crampon (100) est configuré de sorte que, lorsque le dispositif (107) de verrouillage est dans une configuration de déverrouillage, un effort exercé sur le crampon (100) induise un passage automatique d'une configuration d'accouplement des moyens (105) de réglage avec l'élément (104) de liaison, assurant le réglage en longueur du crampon (100), à une configuration de désaccouplement des moyens (105) de réglage par rapport à l'élément (104) de liaison, ledit effort étant exercé pour ajuster le réglage en longueur du crampon (100) par réduction de la longueur du crampon.

## Description

### Domaine technique de l'invention

L'invention concerne le domaine des crampons, notamment pour la pratique de l'alpinisme. Plus particulièrement, l'invention est relative à un crampon réglable en longueur pour chaussure.

### Etat de la technique antérieure

Il est connu de l'état de la technique antérieure un crampon pour chaussure, notamment de type crampon à glace pour l'alpinisme, comprenant un cadre avant et un cadre arrière reliés l'un à l'autre par une barrette de liaison allongée comprenant des trous échelonnés selon la longueur de la barrette de liaison. Le crampon comprend des moyens de réglage pour régler la longueur du crampon. Les moyens de réglage comprennent un plot destiné à être inséré dans l'un des trous de la barrette de liaison et une languette souple solidaire du cadre arrière. Le plot est agencé à une extrémité de la languette, le réglage en longueur du crampon étant assuré par coopération entre la barrette de liaison et le plot lorsque le plot est inséré dans l'un des trous de la barrette de liaison.

Les moyens de réglage comprennent des moyens de préhension, permettant de soulever une extrémité de la languette et d'extraire le plot du trou en vue d'ajuster/changer le réglage en longueur du crampon. Lors du réglage de la longueur du crampon, les moyens de préhension peuvent être difficiles à saisir, notamment lorsque l'utilisateur du crampon porte des gants.

La demande de brevet EP 1 348 350 A1 décrit un tel crampon.

Il existe un besoin de rendre le réglage de la longueur du crampon plus aisé.

### Objet de l'invention

La présente invention a pour but de faciliter l'ajustement du réglage en longueur d'un crampon.

A cet effet, l'invention est relative à un crampon réglable en longueur pour chaussure, ledit crampon comprenant :
- une première partie comprenant un cadre ;
- une deuxième partie ;
- un élément de liaison allongé reliant les première et deuxième parties, la première partie et l'élément de liaison étant configurés pour présenter l'un par rapport à l'autre une aptitude de mouvement selon la longueur de l'élément de liaison pour permettre un ajustement du réglage en longueur du crampon ;
- des moyens de réglage configurés pour adopter sélectivement :
   o une configuration d'accouplement avec l'élément de liaison assurant le réglage en longueur du crampon ;
   o une configuration de désaccouplement par rapport à l'élément de liaison dans laquelle l'aptitude de mouvement est autorisée en vue d'assurer l'ajustement ;
- un dispositif de verrouillage configuré pour adopter sélectivement :
   o une configuration de verrouillage dans laquelle, lorsque les moyens de réglage sont dans la configuration d'accouplement, le dispositif de verrouillage empêche le passage de la configuration d'accouplement à la configuration de désaccouplement pour maintenir le réglage en longueur du crampon ;
   o une configuration de déverrouillage dans laquelle la variation entre la configuration d'accouplement et la configuration de désaccouplement est autorisée.
Le crampon est configuré de sorte que, lorsque le dispositif de verrouillage est dans sa configuration de déverrouillage et les moyens de réglage sont dans la configuration d'accouplement, un effort exercé sur le crampon induise un passage automatique de la configuration d'accouplement à la configuration de désaccouplement, ledit effort étant exercé sur le crampon pour obtenir un déplacement relatif entre la première partie et l'élément de liaison selon l'aptitude de mouvement afin d'ajuster le réglage en longueur du crampon par réduction de la longueur du crampon.

Un tel crampon présente l'avantage de permettre un réglage/ajustement plus aisé de la longueur du crampon. En effet, cela évite d'avoir à soulever manuellement de multiples fois la languette comme dans l'état de la technique antérieure pour ajuster le réglage en longueur du crampon par tâtonnement : notamment, un ajustement obtenu en déplaçant la première partie vers la deuxième partie est plus simple du moment que le dispositif de verrouillage a été rendu inactif en le plaçant dans sa configuration de déverrouillage. Cela permet en outre un réglage plus aisé par exemple lorsque l'utilisateur porte des gants. En outre, selon un cas d'usage cela permet un réglage rapide du crampon à la chaussure en positionnant la chaussure sur le crampon en butée contre la deuxième partie ; il suffit ensuite, alors que le dispositif de verrouillage est dans sa configuration de déverrouillage, à l'utilisateur de déplacer la première partie vers la deuxième partie jusqu'à un réglage adapté de la longueur, par exemple plaçant la première partie en butée contre la chaussure ou à la dernière possibilité d'accouplement entre les moyens de réglage et l'élément de liaison avant butée de la première partie contre la chaussure.

Le crampon peut en outre comprendre une ou plusieurs des caractéristiques suivantes.

Selon une caractéristique du crampon, l'une des première et deuxième parties est une partie avant destinée à recevoir l'avant d'une semelle de la chaussure, et l'autre des première et deuxième parties est une partie arrière destinée à recevoir l'arrière de la semelle de la chaussure.

Cela permet d'ajuster le réglage de la longueur du crampon en agissant soit sur la partie avant, soit sur la partie arrière.

Selon une caractéristique du crampon, les moyens de réglage comprennent un plot, et l'élément de liaison comprend des trous de réglage échelonnés selon la longueur de l'élément de liaison et configurés chacun pour recevoir le plot, la configuration d'accouplement étant mise en œuvre lorsque le plot est inséré dans n'importe lequel des trous de réglage.

Cela permet un ajustement incrémental de la longueur du crampon, par exemple cet ajustement incrémental est tel que cela permet entre deux incréments (i.e. entre deux trous de réglage adjacents) un ajustement selon une valeur inférieure ou égal à la valeur absolue de la différence de longueur de semelle de la chaussure entre deux tailles de chaussure consécutives.

Selon une caractéristique du crampon, le plot comprend une surface de glissement configurée pour, lorsque le dispositif de verrouillage est dans la configuration de déverrouillage et les moyens de réglage sont dans la configuration d'accouplement, glisser sur l'élément de liaison lorsque ledit effort est exercé afin de permettre d'extraire le plot du trou de réglage dans lequel il est inséré d'où il résulte le passage de la configuration d'accouplement à la configuration de désaccouplement.

Cela permet d'accompagner le passage de la configuration d'accouplement à la configuration de désaccouplement en vue d'ajuster le réglage en longueur du crampon sans action manuelle sur les moyens de réglage car l'effort exercé sur le crampon, notamment de rapprochement de la première partie vers la deuxième partie, pour ajuster le réglage en longueur du crampon suffit pour induire une sortie automatique du plot d'un trou de réglage correspondant dans lequel il est inséré.

Selon une caractéristique du crampon, la surface de glissement est une face oblique plane et chaque trou de réglage comprend un bord comprenant, du côté de la deuxième partie, une portion droite apte à coopérer avec la face oblique.

Cela permet de conférer un glissement adapté du plot sur l'élément de liaison lors d'un rapprochement entre les première et deuxième parties et de s'adapter à la morphologie du plot pour limiter le jeu fonctionnel entre la première partie et l'élément de liaison dans la configuration d'accouplement.

Selon une caractéristique du crampon, les moyens de réglage comprennent un corps solidaire du cadre de la première partie, le corps présentant, dans la configuration d'accouplement, un état original et étant configuré pour, dans la configuration de déverrouillage du dispositif de verrouillage :
- présenter une déformation élastique lors du passage de la configuration d'accouplement à la configuration de désaccouplement ;
- passer, par retour automatique à l'état original, de la configuration de désaccouplement à la configuration d'accouplement.

La déformation élastique permet, lorsque ledit effort exercé sur le crampon est appliqué pour en réduire la longueur du crampon, une variation entre la configuration d'accouplement et la configuration de désaccouplement sans avoir à effectuer un effort manuel directement sur le corps tout en permettant, le cas échéant, un retour automatique dans la configuration d'accouplement.

Selon une caractéristique du crampon, le corps est configuré de sorte à, lors du déplacement relatif entre la première partie et l'élément de liaison ayant induit le passage automatique de la configuration d'accouplement à la configuration de désaccouplement, permettre un passage automatique de la configuration de désaccouplement à la configuration d'accouplement d'où il résulte que le réglage en longueur du crampon nouvellement obtenu correspond à une diminution de la longueur du crampon.

Cela est notamment obtenu grâce à la déformation élastique du corps obtenu lors du passage de la configuration d'accouplement à la configuration de désaccouplement.

Selon une caractéristique du crampon, le dispositif de verrouillage comprend un élément de verrouillage présentant une aptitude de mobilité par rapport au cadre et aux moyens de réglage, ledit élément de verrouillage est configuré pour varier, selon son aptitude de mobilité, entre :
- une première configuration dans laquelle, dans la configuration d'accouplement, l'élément de verrouillage s'oppose au passage de la configuration d'accouplement à la configuration de désaccouplement ;
- une deuxième configuration dans laquelle le passage de la configuration d'accouplement à la configuration de désaccouplement est autorisé.

Cette aptitude de mobilité permet une manipulation circonstanciée de l'élément de verrouillage afin d'autoriser ou d'inhiber le passage automatique de la configuration d'accouplement à la configuration de désaccouplement.

Selon une caractéristique du crampon, lorsque l'élément de verrouillage est dans la première configuration et les moyens de réglage sont dans la configuration d'accouplement, l'élément de verrouillage coopère avec l'élément de liaison pour maintenir les moyens de réglage de sorte à s'opposer au passage de la configuration d'accouplement à la configuration de désaccouplement.

Cela permet d'assurer, le cas échéant, le maintien du dispositif de verrouillage dans sa configuration de verrouillage en maintenant la position des moyens de réglage par rapport à l'élément de liaison avec lequel ils sont accouplés.

Selon une caractéristique du crampon, le corps est raccordé au cadre de la première partie au niveau d'une région de raccordement ; l'élément de verrouillage est une bague traversée par le corps et montée à coulissement par rapport au corps ; dans la première configuration de l'élément de verrouillage, alors que les moyens de réglage sont dans la configuration d'accouplement, la bague entoure une partie de l'élément de liaison afin d'empêcher un écartement d'au moins une partie du corps par rapport à l'élément de liaison permettant le passage de la configuration d'accouplement à la configuration de désaccouplement ; dans la deuxième configuration de l'élément de verrouillage, la bague ne s'oppose pas à la déformation élastique du corps permettant le passage de la configuration d'accouplement à la configuration de désaccouplement.

Cela permet d'autoriser, en positionnant la bague dans la deuxième position, la déformation élastique du corps recherchée permettant d'ajuster le réglage de la longueur du crampon.

Selon une caractéristique du crampon, le dispositif de verrouillage comprend un organe de blocage configuré pour adopter sélectivement :
- une première configuration dans laquelle l'organe de blocage s'oppose au passage de l'élément de verrouillage de sa première configuration à sa deuxième configuration ;
- une deuxième configuration dans laquelle l'organe de blocage autorise le passage de l'élément de verrouillage de sa première configuration à sa deuxième configuration.

Lorsqu'un réglage adéquat de la longueur du crampon est obtenu, cela permet d'assurer un maintien de ce réglage.

Selon une caractéristique du crampon, l'organe de blocage est une lame ressort, et la deuxième configuration de l'organe de blocage correspond à un état de compression de la lame ressort.

Une telle lame ressort présente l'avantage qu'une action manuelle sur cette dernière est nécessaire pour permettre la variation de l'élément de verrouillage de sa première configuration à sa deuxième configuration, évitant ainsi une perte de réglage non désirée. Avec une telle lame ressort l'action manuelle peut aisément être réalisée par un doigt de l'utilisateur même portant un gant, ce qui est tout particulièrement adapté dans le domaine d'application du crampon. En outre, la lame ressort présente l'avantage de revenir naturellement à sa position naturelle lorsqu'elle n'est plus sollicité (i.e. sans action manuelle de l'utilisateur sur la lame ressort), permettant ainsi notamment un retour automatique à la première configuration de l'organe de blocage

Selon une caractéristique du crampon, la lame ressort est configurée pour varier entre un premier état et un deuxième état, le passage du premier état au deuxième état s'accompagnant d'une compression de la lame ressort ; dans la première configuration de l'organe de blocage, alors que l'élément de verrouillage est dans sa première configuration, la lame est dans son premier état et forme une butée s'opposant au passage de l'élément de verrouillage de sa première configuration à sa deuxième configuration ; le crampon est configuré de sorte que le passage de l'élément de verrouillage de sa première configuration à sa deuxième configuration est autorisé suite au passage de la lame ressort de son premier état à son deuxième état, par exemple induit par un effort de poussée exercé sur la lame ressort par un utilisateur du crampon.

L'effort de poussée susmentionné est aisé à mettre en œuvre par un utilisateur même portant des gants. En outre, la lame ressort permet un blocage positif et automatique de l'élément de verrouillage dans la configuration de verrouillage.

Selon une caractéristique du crampon, le cadre de la première partie comprend une traverse et au moins un élément de guidage s'étendant depuis la traverse, l'élément de liaison coopérant avec ledit au moins un élément de guidage de sorte à guider l'aptitude de mouvement.

Cela permet d'aider l'utilisateur en conditionnant le rapprochement de la première partie vers la deuxième partie.

Selon une caractéristique du crampon, le crampon comprend une configuration de réglage en longueur dans laquelle l'élément de liaison et la deuxième partie sont accouplés de sorte à :
- présenter l'un par rapport à l'autre un degré de liberté le long de l'élément de liaison strictement inférieur à une valeur du déplacement relatif entre la première partie et l'élément de liaison lors d'une variation du réglage en longueur du crampon entre deux positions de réglage adjacentes le long de l'élément de liaison ; ou
- ce que tout mouvement relatif entre l'élément de liaison et la deuxième partie dans une direction selon la longueur de l'élément de liaison soit empêché.

Cela permet un ajustement efficient de la longueur du crampon dans le sens où l'utilisateur n'aura alors à manipuler le crampon seulement au niveau de la première partie.

D'autres avantages et caractéristiques pourront ressortir de la description détaillée qui suit.

### Brève description des dessins

L'invention sera mieux comprise à la lecture de la description détaillée qui suit, donnée uniquement à titre d'exemple non limitatif et faite en se référant aux dessins annexés et listés ci-dessous.
La figure 1 représente, selon une vue en perspective, un crampon selon un mode particulier de réalisation de l'invention.
La figure 2 représente, selon une vue en perspective, le crampon de la figure 1 qui a été raccourci en longueur.
La figure 3 représente, selon une vue en perspective, une partie du crampon selon l'invention centrée sur une partie arrière du crampon, vue de dessus et montrant des moyens de réglage du crampon accouplés à un élément de liaison du crampon assurant un réglage en longueur donné du crampon, ces moyens de réglage étant verrouillés par un dispositif de verrouillage appartenant au crampon.
La figure 4 représente une vue de dessous de la partie du crampon de la figure 3.
La figure 5 représente, selon une vue en coupe latérale, la partie du crampon de la figure 3.
La figure 6 représente une vue en perspective de la partie du crampon centrée sur la partie arrière du crampon pour laquelle il est réalisé un appui sur un organe de blocage appartenant au dispositif de verrouillage en vue de déplacer un organe de verrouillage appartenant au dispositif de verrouillage.
La figure 7 représente, selon une vue en coupe latérale, la partie du crampon de la figure 6.
La figure 8 représente, selon une vue en perspective, la partie du crampon centrée sur la partie arrière du crampon pour laquelle le dispositif de verrouillage ne verrouille plus les moyens de réglage.
La figure 9 représente, selon une vue en coupe latérale, la partie du crampon de la figure 8.
La figure 10 représente, selon une vue en perspective, la partie du crampon centrée sur la partie arrière du crampon pour laquelle un ajustement du réglage en longueur du crampon est en cours.
La figure 11 représente, selon une vue en coupe latérale, la partie du crampon de la figure 10.
La figure 12 représente, selon une vue en perspective, une autre partie du crampon centrée sur la partie avant du crampon et vue de dessus.
La figure 13 représente, selon une vue en perspective, une vue de dessous de l'autre partie du crampon de la figure 12.
La figure 14 représente, selon une vue en perspective, l'autre partie du crampon dans un état permettant de raccourcir le crampon par exemple pour le ranger dans un sac.
La figure 15 représente une vue de dessus du crampon dans une configuration d'utilisation pour un ajustement de réglage en longueur adapté pour un petit pied en opposition à une configuration d'utilisation pour un ajustement de réglage en longueur adapté pour un grand pied des figures 1 et 2.

Sur ces figures, les mêmes références sont utilisées pour désigner les mêmes éléments. Les éléments représentés sur les différentes figures ne sont pas nécessairement réalisés à l'échelle afin de faciliter la compréhension des figures.

### Description détaillée

L'invention est relative à un crampon 100 réglable en longueur pour chaussure. Un mode de réalisation particulier de ce crampon 100, ou de parties de ce crampon 100, est illustré en figures 1 à 15. Autrement dit, le crampon 100 présente un réglage en longueur qui peut être ajusté.

Le, et notamment chaque, réglage en longueur correspond, de préférence, à une valeur réglée de la longueur du crampon 100 dans une configuration d'utilisation du crampon 100, l'ajustement du réglage en longueur du crampon 100 correspond notamment à l'action exercé sur le crampon 100 pour modifier le réglage en longueur du crampon 100.

Le crampon 100 est notamment un crampon pour activité en montagne, aussi dans ce cas appelé crampon d'alpinisme. Plus particulièrement, le crampon 100 est un crampon à glace.

Le crampon 100 peut comprendre un côté inférieur et un côté supérieur opposé au côté inférieur. Le côté supérieur est destiné à recevoir la chaussure. Ainsi, le côté inférieur du crampon 100 est notamment défini à l'opposé de l'emplacement de la chaussure sur le crampon 100.

Dans la suite de la description, les notions d'avant et d'arrière sont données dans le référentiel du crampon 100, notamment par rapport à son utilisation en coopération avec une chaussure, l'avant du crampon 100 étant associé au (i.e. devant recevoir le) bout de la chaussure au niveau des orteils d'un des pieds de la personne portant la chaussure et l'arrière du crampon 100 étant associé au (i.e. devant recevoir le) bout de la chaussure au niveau du talon dudit un des pieds.

Le crampon 100 comprend une première partie 101 comprenant un cadre 102 et une deuxième partie 103.

Par exemple, l'une des première et deuxième parties 101, 103 est une partie avant destinée à recevoir l'avant d'une semelle de la chaussure, et l'autre des première et deuxième parties 101, 103 est une partie arrière destinée à recevoir l'arrière de la semelle de la chaussure.

Dans le cadre du mode de réalisation illustré en figures 1 et 2, et tel que visible en figures 3 à 11 et 15, la première partie 101 est destinée à/configurée pour recevoir l'arrière de la semelle de la chaussure.

Dans le cadre du mode de réalisation illustré en figures 1 et 2, et tel que visible en figures 12 à 15, la deuxième partie 103 est destinée à/configurée pour recevoir l'avant de la semelle de la chaussure.

Le crampon 100 comprend un élément 104 de liaison allongé (par exemple tel que visible en figures 1 à 15), aussi appelé barrette dans le domaine technique de la présente invention. Cet élément 104 de liaison relie les première et deuxième parties 101, 103. Notamment, les première et deuxième parties 101, 103 sont séparées entre elles par une portion longitudinale de l'élément 104 de liaison, et ce notamment quel que soit le réglage en longueur du crampon 100 pour lequel la longueur de la portion longitudinale est bien entendu adaptée puisque cette longueur de la portion longitudinale est dépendante du réglage en longueur courant du crampon 100.

Notamment, l'élément 104 de liaison comprend des extrémités longitudinales 104a, 104b opposées.

La première partie 101 et l'élément 104 de liaison sont configurés pour présenter l'un par rapport à l'autre une aptitude de mouvement selon la longueur de (notamment le long de) l'élément 104 de liaison pour permettre un ajustement du réglage en longueur du crampon 100.

Par exemple, le coulissement de la première partie 101 le long de l'élément 104 de liaison (dans la direction de la longueur de l'élément 104 de liaison), ou à l'inverse le coulissement de l'élément 104 de liaison selon sa longueur par rapport à la première partie 101 permet de modifier/ajuster la longueur du crampon 100.

Les figures 1 et 2 montrent, par exemple, deux réglages différents du même crampon 100 respectivement de longueur L1 et de longueur L2, avec la longueur L1 strictement supérieure à la longueur L2.

Afin d'assurer le réglage en longueur du crampon 100, le crampon 100 comprend des moyens 105 de réglage configurés pour adopter sélectivement :
- une configuration d'accouplement avec l'élément 104 de liaison assurant le réglage en longueur du crampon 100, autrement dit la configuration d'accouplement permet, par exemple dans la configuration d'utilisation du crampon 100, d'assurer que la longueur du crampon 100, i.e. son réglage en longueur, soit conservé ;
- une configuration de désaccouplement par rapport à l'élément 104 de liaison dans laquelle l'aptitude de mouvement est autorisée en vue d'assurer l'ajustement du réglage en longueur du crampon 100.

Par exemple, les figures 1 à 9 et 15 illustrent la configuration d'accouplement des moyens 105 de réglage.

Par exemple, les figures 10 et 11 illustrent la configuration de désaccouplement des moyens 105 de réglage.

Par « ajustement du réglage en longueur du crampon 100 », il est entendu que la longueur effective du crampon 100 peut être ajustée selon différentes longueurs prédéterminées (i.e. selon une plage d'ajustement) permettant de s'adapter à différentes pointures d'utilisateurs et formes de chaussure. Ainsi, la configuration d'accouplement des moyens 105 de réglage peut être mise en œuvre à différentes positions 106 de réglage le long de l'élément 104 de liaison. Chaque position 106 de réglage correspond, lorsque les moyens 105 de réglage sont dans la configuration d'accouplement avec l'élément 104 de liaison à cette position 106 de réglage, à une valeur donnée du réglage en longueur du crampon 100 correspondant à une longueur prédéterminée du crampon 100, notamment dans la configuration d'utilisation.

Dans l'exemple illustré en figure 5, il est possible de dénombrer onze positions 106 de réglage (représentées chacune par un cercle en pointillé) associées chacune notamment à une valeur de longueur du crampon 100 lorsque les moyens 105 de réglage sont accouplés à ladite position 106 de réglage. Ce nombre de onze positions 106 de réglage n'est pas limitatif dans le sens où le crampon 100 peut en comprendre plus ou moins, mais au moins deux.

Le crampon 100 comprend un dispositif 107 de verrouillage configuré pour adopter sélectivement :
- une configuration de verrouillage dans laquelle, lorsque les moyens 105 de réglage sont dans la configuration d'accouplement, le dispositif 107 de verrouillage empêche le passage de la configuration d'accouplement des moyens 105 de réglage à la configuration de désaccouplement des moyens 105 de réglage pour maintenir le réglage en longueur du crampon 100 (aussi appelé réglage en longueur courant du crampon 100) ;
- une configuration de déverrouillage dans laquelle la variation entre la configuration d'accouplement des moyens 105 de réglage et la configuration de désaccouplement des moyens 105 de réglage est autorisée.

Notamment, les figures 1 à 7 et 15 montrent chacune le dispositif 107 de verrouillage dans sa configuration de verrouillage.

Notamment, les figures 8 à 11 montrent chacune le dispositif 107 de déverrouillage dans sa configuration de déverrouillage.

Autrement dit, dans la configuration de verrouillage du dispositif 107 de verrouillage et lorsque les moyens 105 de réglage sont dans la configuration d'accouplement, le réglage en longueur du crampon 100 est fixé, et dans la configuration de déverrouillage du dispositif 107 de verrouillage le réglage en longueur du crampon 100 peut être ajusté, notamment en faisant varier la position relative entre la première partie 101 et l'élément 104 de liaison.

Afin de faciliter l'ajustement du réglage en longueur du crampon 100, le crampon 100 est configuré de sorte que, lorsque le dispositif 107 de verrouillage est dans sa configuration de déverrouillage et les moyens 105 de réglage sont dans la configuration d'accouplement, un effort F1 exercé sur le crampon 100 (représenté par une flèche F1 en figures 8 à 11) induise un passage automatique de la configuration d'accouplement des moyens 105 de réglage à la configuration de désaccouplement des moyens 105 de réglage. Cet effort F1 est exercé sur le crampon 100 pour obtenir un déplacement relatif entre la première partie 101 et l'élément 104 de liaison selon l'aptitude de mouvement afin d'ajuster le réglage en longueur du crampon 100 par réduction de la longueur du crampon 100.

Par « pour obtenir un déplacement relatif entre la première partie 101 et l'élément 104 de liaison selon l'aptitude de mouvement afin d'ajuster le réglage en longueur du crampon 100 par réduction de la longueur du crampon 100 », il est entendu qu'il reste, avant que l'effort F1 soit exercé, au moins une configuration d'accouplement des moyens 105 de réglage atteignable, en particulier à une position 106 de réglage, dans le cadre d'une réduction de la longueur du crampon 100.

L'effort F1 permet en fait d'induire au final un rapprochement entre la première partie 101 et la deuxième partie 103.

Cet effort F1 peut indifféremment être exercé :
- sur la première partie 101 (cas représenté en figures 8 à 11) alors que la position de l'élément 104 de liaison et/ou la position de la deuxième partie 103 restent inchangées (i.e. l'effort F1 exercé sur la première partie 101 permet de la rapprocher de la deuxième partie 103 afin d'induire un passage automatique de la configuration d'accouplement des moyens 105 de réglage à la configuration de désaccouplement des moyens 105 de réglage pour ajuster le réglage de la longueur du crampon 100) ;
- sur l'élément 104 de liaison tandis que la première partie 101 est maintenue ; ou
- sur la deuxième partie 103 , solidaire en mouvement de l'élément 104 de liaison, dans une direction tendant à rapprocher la deuxième partie 103 de la première partie 101.

Cela permet différents scénarios d'ajustement du réglage en longueur du crampon 100.

Selon un scénario d'ajustement du réglage en longueur du crampon 100, le crampon 100 présente une longueur supérieure à la longueur qu'il doit présenter pour un utilisateur donné. L'utilisateur positionne sa chaussure sur le crampon 100, notamment en butée contre la deuxième partie 103 qui forme alors la partie avant du crampon 100. Ensuite, l'utilisateur exerce, alors que le dispositif 107 de verrouillage est dans la configuration de déverrouillage, l'effort F1 sur la première partie 101 dans une direction tendant au rapprochement de la première partie 101 vers la deuxième partie 103 jusqu'à obtenir la configuration d'accouplement des moyens 105 de réglage avec l'élément 104 de liaison adaptée à la longueur de la chaussure. Dès lors, le cas échéant, une ou plusieurs positions de réglage peuvent être successivement adoptées avant d'atteindre la position 106 de réglage adaptée à la chaussure.

Dans ce cas, afin de réaliser un ajustement du réglage en longueur du crampon 100 adapté, il convient de maintenir ensemble l'élément 104 de liaison et la deuxième partie 103. Ce maintien est notamment assuré dans la configuration d'utilisation.

Comme évoqué ci-avant, il peut être préférable que la deuxième partie 103 soit solidaire en mouvement de l'élément 104 de liaison. A cet effet, le crampon 100 peut comprendre une configuration de réglage en longueur dans laquelle l'élément 104 de liaison et la deuxième partie 103 sont liés/accouplés de sorte à :
- présenter l'un par rapport à l'autre un degré de liberté le long de l'élément 104 de liaison strictement inférieur à une valeur du déplacement relatif entre la première partie 101 et l'élément 104 de liaison lors d'une variation du réglage en longueur du crampon 100 entre deux positions 106 de réglage adjacentes (i.e. associées à deux réglages en longueur du crampon 100 consécutifs) le long de l'élément 104 de liaison ; ou
- ce que tout mouvement relatif entre l'élément 104 de liaison et la deuxième partie 103 dans une direction selon la longueur de l'élément 104 de liaison soit empêché.

En particulier, les figures 1, 2, 12, 13 et 15 représentent un exemple de réalisation avec possibilité de mise en œuvre du degré de liberté dans le sens où l'élément 104 de liaison comprend, à son extrémité longitudinale 104a opposée à la première partie 101, un premier organe 108 d'accouplement et où la deuxième partie 103 comprend un deuxième organe 109 d'accouplement. Les premier et deuxième organes 108, 109 d'accouplement sont, dans la configuration de réglage, liés par accouplement l'un à l'autre afin de limiter le mouvement relatif entre l'élément 104 de liaison et la deuxième partie 103.

Selon un exemple particulier, le degré de liberté est tel qu'il permet d'affiner la longueur du crampon 100 (notamment sa longueur prédéterminée) en faisant varier cette longueur du crampon 100 selon un jeu fonctionnel, pour chaque réglage en longueur du crampon 100, entre une longueur minimale de référence et une longueur maximale de référence, la valeur absolue de la différence entre la longueur minimale de référence et la longueur maximale de référence étant comprise entre 3 millimètres et 10 millimètres, et de préférence entre 5 millimètres et 8 millimètres. Cela permet de prendre en compte les différences de pointures selon les pays ; par exemple, en France un incrément de pointure utilisé peut être de 5 millimètres alors qu'au Royaume-Uni un incrément de pointure utilisé peut être de 3 millimètres.

Par « compris entre deux valeurs », il est entendu dans la présente description que ces deux valeurs forment les bornes d'une plage correspondante pour laquelle les deux valeurs sont incluses.

Dans la configuration d'utilisation du crampon 100 par l'utilisateur, les premier et deuxième organes 108, 109 d'accouplement sont bien sûr accouplés, attachant alors la deuxième partie 103 à l'élément 104 de liaison.

Par exemple, le premier organe 108 d'accouplement est un trou débouchant formé dans l'épaisseur de l'élément 104 de liaison et le deuxième organe 109 d'accouplement est un plot inséré, lorsque les premier et deuxième organes 108, 109 d'accouplement sont accouplés, dans le trou débouchant formant le premier organe 108 d'accouplement.

La deuxième partie 103 peut comprendre un cadre 110 comprenant une traverse 111 agencée du côté de la première partie 101. La deuxième partie 103 peut comprendre un organe 112 de support s'étendant depuis la traverse 111 du cadre 110 de la deuxième partie 103 du coté interne au cadre 110 de la deuxième partie 103, par exemple à la manière d'un étrier. Le deuxième organe 109 d'accouplement s'étend alors depuis l'organe 112 de support afin limiter le degré de liberté lorsque l'élément 104 de liaison est supporté par l'organe 112 de support et le deuxième organe 109 d'accouplement accouplé au premier organe 108 d'accouplement.

Afin de réaliser un guidage adapté selon le degré de liberté, la traverse 111 du cadre 110 de la deuxième partie 103 peut comprendre, à la périphérie externe du cadre 110 de la deuxième partie 103, un autre organe 113 de support (figure 13), par exemple adoptant lui aussi la forme d'un étrier.

Pour satisfaire un besoin de rangement compact du crampon 100, les premier et deuxième organes 108, 109 d'accouplement peuvent être désaccouplés, par exemple en inclinant l'élément 104 de liaison par rapport au cadre 110 de la deuxième partie 103 comme le montre à titre d'exemple la figure 14, ce qui autorise ensuite de déplacer l'extrémité longitudinale 104a de l'élément 104 de liaison comprenant le premier organe 108 d'accouplement vers l'avant (direction D1) de la deuxième partie 103 pour réduire de manière idoine la longueur du crampon 100 afin de le ranger raccourci, par exemple dans un sac. Ensuite, afin de ré-accoupler les premier et deuxième organes 108, 109 d'accouplement, il suffit de les positionner dans la même région par coulissement relatif entre la deuxième partie 103 et l'élément 104 de liaison dans une direction sensiblement parallèle à la direction de mesure de la longueur de l'élément 104 de liaison, puis d'aligner l'élément 104 de liaison et le cadre 110 de la deuxième partie 103, par exemple dans des plans parallèles.

Par « sensiblement parallèle » il est entendu parallèle ou parallèle à plus ou moins 10 degrés.

Dans le cas où il est souhaité d'empêcher tout mouvement relatif entre l'élément 104 de liaison et la deuxième partie 103 dans une direction selon la longueur de l'élément 104 de liaison, l'élément 104 de liaison peut être fixé à la deuxième partie 103 par tout type de moyens de fixation comme, par exemple, une soudure, un boulon, un rivet, ou un sertissage.

Il résulte de ce qui a été décrit ci-avant un besoin d'utiliser une solution efficiente pour ajuster le réglage en longueur du crampon 100. A cet effet, les moyens 105 de réglage comprennent préférentiellement un plot 114 (par exemple visible en figures 1 à 11 et 15) et l'élément 104 de liaison comprend préférentiellement des trous 115 de réglage échelonnés selon la longueur de l'élément 104 de liaison (i.e. entre les extrémités longitudinales opposées 104a, 104b de l'élément 104 de liaison). Les trous 115 de réglage sont configurés chacun pour recevoir le plot 114, notamment par insertion du plot 114 dans ledit trou 115 de réglage. Ainsi, la configuration d'accouplement des moyens 105 de réglage est mise en œuvre lorsque le plot 114 est inséré dans n'importe lequel des trous 115 de réglage.

Notamment, le crampon 100 peut présenter autant de réglages en longueur possibles que de trous 115 de réglage. La configuration d'accouplement des moyens 105 de réglage peut alors être mise en œuvre à différentes positions 106 de réglage le long de l'élément 104 de liaison. Ainsi, par exemple, en figures 5, 7, 9 et 11, il est possible de compter onze trous 115 de réglage, ce nombre n'étant pas limitatif.

De préférence, ce qui s'applique à tout ou partie des trous 115 de réglage peut s'appliquer à chaque trou 115 de réglage.

Tout ou partie des trous 115 de réglage peuvent être des trous débouchants, chacun traversant l'élément 104 de liaison selon son épaisseur.

Alternativement, tout ou partie des trous 115 de réglage peuvent être borgnes et présenter chacun une ouverture d'accès ménagée du côté des moyens 105 de réglage pour autoriser l'insertion du plot 114.

De préférence, le pas utilisé pour la répétition des trous 115 de réglage sur l'élément 104 de liaison est de 6,4 millimètres.

Selon une réalisation permettant de mettre en œuvre le passage automatique de la configuration d'accouplement des moyens 105 de réglage à la configuration de désaccouplement des moyens 105 de réglage, le plot 114 comprend, de préférence, une surface 116 de glissement (par exemple telle que visible en figures 4, 5, 7, 9 et 11) configurée pour, lorsque le dispositif 107 de verrouillage est dans la configuration de déverrouillage et les moyens 105 de réglage sont dans la configuration d'accouplement des moyens 105 de réglage, glisser sur l'élément 104 de liaison lorsque ledit effort F1 est exercé afin de permettre d'extraire le plot 114 du trou 115 de réglage dans lequel il est inséré d'où il résulte le passage de la configuration d'accouplement des moyens 105 de réglage (le plot 114 est inséré dans l'un des trous 115 de réglage) à la configuration de désaccouplement des moyens 105 de réglage (le plot 114 est hors de chacun des trous 115 de réglage). Ceci est notamment illustré par le passage de la figure 9 à la figure 11.

L'extraction se fait alors par glissement entraînant progressivement la sortie du plot 114 du trou 115 de réglage dans lequel il est inséré jusqu'à ce que le plot 114 ne soit plus présent dans ledit trou 115 de réglage (figure 11).

Différentes formes de plot 114 et de trous 115 de réglage peuvent être envisagées du moment que l'extraction par glissement est possible.

De préférence, dans la configuration d'accouplement des moyens 105 de réglage et alors que le dispositif 107 de verrouillage est dans la configuration de déverrouillage, la surface 116 de glissement vient au contact avec un bord du trou 115 de réglage correspondant, au moins lorsque l'effort F1 est initié, pour faciliter la sortie du plot 114 de ce trou 115 de réglage lorsque l'effort F1 est exercé.

En fait, lorsque les moyens 105 de réglage sont dans la configuration d'accouplement, le plot 114 peut présenter un jeu fonctionnel avec le trou 115 de réglage dans lequel il est inséré. Dès lors, le rapprochement relatif entre les première et deuxième parties 101, 103 permet, le cas échéant, une mise en contact de la surface 116 de glissement avec le bord du trou 115 de réglage correspondant, puis un glissement de la surface 116 de glissement contre ce bord du trou 115 de réglage correspondant.

Alternativement, dans la configuration d'accouplement des moyens 105 de réglage, la surface 116 de glissement est maintenue en contact avec le bord du trou 115 de réglage correspondant.

Tout ou partie des trous 115 de réglage peuvent comprendre chacun un chanfrein destiné à coopérer avec la surface 116 de glissement.

Selon une réalisation qui est notamment illustrée aux figures 4, 5, 7, 9 et 11, la surface 116 de glissement peut être une face oblique plane et chaque trou 115 de réglage comprend le bord comprenant, du côté de la deuxième partie 103, une portion 117 droite (figures 3, 5, 6, 7, 8, 9, 10 et 11) apte à coopérer avec la face oblique. La coopération susmentionnée permet de guider le glissement de la face oblique contre le bord au niveau de la portion 117 droite.

Le reste du bord de chaque trou 115 de réglage peut relier les deux extrémités longitudinales opposées de la portion 117 droite de ce bord, par exemple à la manière d'un arc.

Le bord de chaque trou 115 de réglage délimite notamment l'ouverture d'accès de ce trou 115 de réglage par laquelle peut pénétrer, dans ledit trou 115 de réglage, le plot 114 ou sortir, depuis ledit trou 115 de réglage, le plot 114. Cette ouverture d'accès est notamment agencée du côté supérieur du crampon 100.

Alternativement, il est possible d'imaginer que la surface 116 de glissement correspond à une portion de surface sphérique, et que la portion 117 du bord du trou 115 de réglage permettant le glissement est arquée et se présente, par exemple, sous la forme d'un arc de cercle.

Afin de participer à l'automatisation de l'ajustement du réglage en longueur du crampon 100, les moyens 105 de réglage peuvent comprendre un corps 118 solidaire du cadre 102 de la première partie 101. Le corps 118 présente, dans la configuration d'accouplement des moyens 105 de réglage, un état original et étant configuré pour, dans la configuration de déverrouillage du dispositif 107 de verrouillage :
- présenter une déformation élastique (par exemple du côté supérieur du crampon) lors du passage de la configuration d'accouplement des moyens 105 de réglage à la configuration de désaccouplement des moyens 105 de réglage (voir figures 10 et 11) ;
- passer, par retour automatique à l'état original, de la configuration de désaccouplement des moyens 105 de réglage à la configuration d'accouplement des moyens 105 de réglage, ceci étant par exemple le cas lorsque le plot 114 atteint un autre trou 115 de réglage dans le sens où le plot 114 n'est alors plus en contact avec l'élément 104 de liaison d'une manière permettant de conserver la déformation élastique.

Par exemple, ce passage par retour automatique à l'état original est permis dans le sens où le corps 118, lorsqu'il est déformé de manière élastique, tend à reprendre une forme primitive correspondant notamment à sa forme en état original lorsqu'il n'est plus sollicité.

En outre, la déformation élastique et le retour automatique susmentionnés permettent d'assurer un maintien de la configuration d'accouplement tant qu'un effort suffisant pour vaincre l'effet ressort du corps 118 permettant de le déformer n'est pas mis en œuvre (i.e. que dans ce cas il n'y a pas un passage de la configuration d'accouplement à la configuration de désaccouplement).

Préférentiellement, c'est le glissement de la surface 116 de glissement contre le bord du trou 115 de réglage correspondant qui induit la déformation élastique du corps 118.

Par exemple, après extraction du plot 114 du trou 115 de réglage dans lequel il était inséré, le plot 114 est en appui sur une portion 119 de l'élément 104 de liaison (figure 11) entre deux trous 115a, 115b de réglage adjacents de sorte que la déformation élastique du corps 118 est maintenue, l'effort F1 conduit à avoir un glissement relatif entre le plot 114 et la portion 119 de l'élément 104 de liaison jusqu'à ce que le plot 114 atteigne le trou 115b de réglage suivant dans lequel il pénètre automatiquement du fait du retour automatique mentionné ci-avant.

De préférence, en cas de tentative d'éloignement des première et deuxième parties 101, 103 entre elles, le plot 114 vient, dans la configuration d'accouplement, en butée contre le trou 115 de réglage correspondant d'une manière telle que les efforts ne sont pas repris par le corps 118 qui ne peut pas alors se déformer automatiquement d'une manière induisant une sortie du plot 114 du trou 115 de réglage dans lequel il est inséré.

Par « le corps 118 solidaire du cadre 102 de la première partie 101 », il est entendu que le corps 118 peut être fixé au cadre 102 de la première partie 101, par exemple par rivet, par boulon, par soudage ou par sertissage ou peut venir de matière avec le cadre 102 de la première partie 101. Dans l'exemple illustré en figures 1 à 11, un rivet 138 traversant le corps 118 et le cadre 102 de la première partie 101 assure la fixation du cadre 102 de la première partie 101 au corps 118.

Notamment, le corps 118 est solidaire du/raccordé au cadre 102 de la première partie 101 au niveau d'une région 125 de raccordement entre le corps 118 et le cadre 102 de la première partie 101.

Le corps 118 peut être en un matériau permettant audit corps 118 de se déformer à la manière d'un ressort (déformation élastique) lui permettant d'être sollicité vers sa forme initial lorsqu'il est déformé. Par exemple, le matériau peut être du métal, un acier, du carbone, un alliage de chrome et de molybdène, ou un acier inoxydable.

Comme illustré en figures 1 et 2, le corps 118 peut adopter une forme allongée, par exemple de cadre, et le plot 114 peut être fixé à ce corps 118 à distance de la région 125 de raccordement. La déformation élastique du corps 118 est réalisée notamment entre la région 125 de raccordement et le plot 114.

Ainsi, de manière plus générale, le corps 118 peut être configuré de sorte à, lors du déplacement relatif entre la première partie 101 et l'élément 104 de liaison ayant induit le passage automatique de la configuration d'accouplement des moyens 105 de réglage à la configuration de désaccouplement des moyens 105 de réglage, permettre un passage automatique de la configuration de désaccouplement des moyens 105 de réglage à la configuration d'accouplement des moyens 105 de réglage d'où il résulte que le réglage en longueur du crampon nouvellement obtenu correspond à une diminution de la longueur du crampon 100, c'est-à-dire correspond à une valeur de la longueur du crampon 100 inférieure à la valeur de la longueur du crampon 100 pour le précédent réglage en longueur du crampon 100.

Par exemple, tel que cela est visible en figures 1 à 11 et 15, le dispositif 107 de verrouillage peut comprendre un élément 120 de verrouillage présentant une aptitude de mobilité par rapport au cadre 102 et aux moyens 105 de réglage. Par exemple, l'élément 120 de verrouillage est configuré pour varier, selon son aptitude de mobilité, entre :
- une première configuration dans laquelle, dans la configuration d'accouplement des moyens 105 de réglage, l'élément 120 de verrouillage s'oppose au passage de la configuration d'accouplement des moyens 105 de réglage à la configuration de désaccouplement des moyens 105 de réglage ;
- une deuxième configuration dans laquelle le passage de la configuration d'accouplement des moyens 105 de réglage à la configuration de désaccouplement des moyens 105 de réglage est autorisé.

La première configuration peut être une première position (figures 1 à 7 et 15) et la deuxième configuration peut être une deuxième position (figures 8 à 11). Ainsi, la variation de position de l'élément 120 de verrouillage, de préférence assurée manuellement par l'utilisateur, permet sélectivement d'inhiber ou d'autoriser l'ajustement du réglage en longueur du crampon 100.

L'élément 120 de verrouillage permet de rendre indépendante la fonction de maintien de la configuration de verrouillage du dispositif 107 de verrouillage.

Outre le fait que cela permette de conserver le réglage en longueur du crampon 100 lors de son utilisation, cette solution comprenant l'élément 120 de verrouillage permet aussi de conserver ce réglage, par exemple lorsque le crampon 100 est manipulé, notamment lors de son rangement dans un sac après ou avant utilisation, et que l'on veut volontairement conserver le réglage en longueur du crampon et donc éviter une perte intempestive du réglage en longueur courant. Par ailleurs, même si le plot 114 accouplé dans un trou 115 de réglage correspondant peut l'être d'une manière telle que l'allongement du crampon 100 n'est pas autorisée sans effort sur le corps 118, l'élément 120 de verrouillage peut agir comme une sécurité supplémentaire.

L'élément 120 de verrouillage peut aussi présenter une fonction d'indicateur visuel de l'état du crampon 100, par exemple via sa position repérable, notamment de sorte à indiquer si ce dernier est tel que la configuration d'accouplement peut être maintenue ou non quel que soit l'effort appliqué sur le corps 118.

Autrement dit, de manière plus générale, l'aptitude de mouvement de l'élément 120 de verrouillage permet audit élément 120 de verrouillage de sélectivement :
- s'opposer au passage de la configuration d'accouplement des moyens 105 de réglage à la configuration de désaccouplement des moyens 105 de réglage (figures 1 à 7 et 15) ;
- autoriser le passage entre la configuration d'accouplement des moyens 105 de réglage et la configuration de désaccouplement des moyens 105 de réglage (figures 8 à 11).

Lorsque l'élément 120 de verrouillage est dans la/sa première configuration et les moyens 105 de réglage sont dans la configuration d'accouplement, l'élément 120 de verrouillage peut coopérer avec l'élément 104 de liaison pour maintenir les moyens 105 de réglage, et plus particulièrement le corps 118 des moyens 105 de réglage, de sorte à s'opposer au passage de la configuration d'accouplement des moyens 105 de réglage à la configuration de désaccouplement des moyens 105 de réglage.

Ce maintien empêche naturellement le désaccouplement des moyens 105 de réglage par rapport à l'élément 104 de liaison.

Ainsi, l'élément 120 de verrouillage peut maintenir l'élément 104 de liaison et le corps 118 ensemble de sorte à s'opposer à la déformation élastique du corps 118 dans le sens où l'élément 104 de liaison n'est pas déformable comme l'est le corps 118.

Selon un exemple de réalisation, notamment tel qu'illustré en figures 1 à 11 et 15, l'élément 120 de verrouillage est une bague et le corps 118 est raccordé au cadre 102 de la première partie 101 au niveau de la région 125 de raccordement, par exemple le corps 118 est fixé au cadre 102 de la première partie 101 comme décrit ci-avant. La bague est alors traversée par le corps 118 et montée à coulissement par rapport au, et notamment sur le, corps 118. Dans la première configuration de l'élément 120 de verrouillage, alors que les moyens 105 de réglage sont dans la configuration d'accouplement, la bague entoure une partie de l'élément 104 de liaison afin d'empêcher un écartement d'au moins une partie du corps 118 par rapport à l'élément 104 de liaison, cet écartement étant celui permettant le passage de la configuration d'accouplement des moyens 105 de réglage à la configuration de désaccouplement des moyens 105 de réglage. Dans la deuxième configuration de l'élément 120 de verrouillage, la bague ne s'oppose pas à la déformation élastique du corps 118 permettant le passage de la configuration d'accouplement des moyens 105 de réglage à la configuration de désaccouplement des moyens 105 de réglage. Autrement dit, dans la deuxième configuration de l'élément 120 de verrouillage, la bague est positionnée de sorte à autoriser/permettre la déformation élastique du corps 118 permettant le passage de la configuration d'accouplement des moyens 105 de réglage à la configuration de désaccouplement des moyens 105 de réglage.

De préférence, dans la deuxième position de l'élément 120 de verrouillage, la bague est plus proche de la région 125 de raccordement que dans la première position de l'élément 120 de verrouillage.

La bague peut adopter la forme d'un anneau ouvert ou fermé.

Selon cet exemple de réalisation où l'élément 120 de verrouillage est une bague, il est clair que c'est notamment la position de la bague qui importe pour mettre en œuvre sélectivement la configuration de verrouillage du dispositif 107 de verrouillage ou la configuration de déverrouillage du dispositif 107 de verrouillage. Ici, la première configuration de l'élément 120 de verrouillage correspond donc à la première position de l'élément 120 de verrouillage et la deuxième configuration de l'élément 120 de verrouillage correspond à la deuxième position de l'élément 120 de verrouillage.

Selon une réalisation non illustrée, l'élément de verrouillage peut, notamment lorsqu'il s'oppose au passage de la configuration d'accouplement des moyens de réglage à la configuration de désaccouplement des moyens de réglage, s'opposer à la déformation élastique du corps permettant ce passage, par exemple en venant se positionner de sorte qu'au moins une partie du corps soit agencée entre le cadre de la première partie et l'élément de verrouillage. L'élément de verrouillage peut à cet effet se présenter sous la forme d'un mécanisme monté à rotation sur le cadre de la première partie et pouvant présenter un bras rotatif venant :
- se positionner au-dessus du corps dans la configuration de verrouillage du dispositif de verrouillage de sorte à former une butée empêchant une déformation du corps suffisante pour le passage de la configuration d'accouplement des moyens de réglage à la configuration de désaccouplement des moyens de réglage ;
- se positionner à l'écart du corps dans la configuration de déverrouillage du dispositif de verrouillage pour ne pas s'opposer à la déformation du corps lorsque l'effort F1 est appliqué au crampon.

Il résulte de ce qui a été décrit ci-avant que la configuration, et notamment la position, de l'élément 120 de verrouillage pouvait conditionner la possibilité d'ajuster le réglage en longueur du crampon 100. Afin d'assurer que la configuration de verrouillage du dispositif 107 de verrouillage puisse être maintenue tout en évitant un passage non souhaité à la configuration de déverrouillage du dispositif 107 de verrouillage, le dispositif 107 de verrouillage peut comprendre un organe 121 de blocage configuré pour adopter, notamment dans la configuration de verrouillage du dispositif 107 de verrouillage, sélectivement :
- une première configuration dans laquelle l'organe 121 de blocage s'oppose au passage de la première configuration de l'élément 120 de verrouillage à la deuxième configuration de l'élément 120 de verrouillage ;
- une deuxième configuration dans laquelle l'organe 121 de blocage autorise le passage de la première configuration de l'élément 120 de verrouillage à la deuxième configuration de l'élément 120 de verrouillage.

Notamment, l'organe 121 de blocage est configuré de sorte que lorsque le crampon 100 est monté à la chaussure, il est impossible d'autoriser la variation de l'élément 120 de verrouillage entre ses première et deuxième configurations, notamment car l'organe 121 de blocage n'est pas, dans ce cas, accessible manuellement.

Notamment, dans la deuxième configuration de l'organe 121 de blocage, l'élément 120 de verrouillage peut varier entre ses première et deuxième configurations, par exemple par actionnement manuel de l'utilisateur, le cas échéant, en le déplaçant vers la région 125 de raccordement ou en l'éloignant de la région 125 de raccordement.

L'organe 121 de blocage, comme cela est notamment illustré en figures 1 à 11 et 15, peut être une lame ressort. Dans ce cas, la deuxième configuration de l'organe 121 de blocage correspond à un état de compression de la lame ressort. Cet état de compression peut être obtenu par actionnement manuel (en particulier en vue de passer de la première configuration de l'élément 120 de verrouillage à la deuxième configuration de l'élément 120 de verrouillage), par exemple en poussant manuellement sur la lame ressort, par exemple via un doigt de l'utilisateur du crampon 100, et selon un effort F2 de poussée illustré en figure 7 par une flèche F2. Notamment, lors du retour de l'élément 120 de verrouillage depuis sa deuxième configuration à sa première configuration, un effort appliqué manuellement sur l'élément 120 de verrouillage suffit pour que l'élément 120 de verrouillage vienne comprimer la lame ressort jusqu'à un point de basculement où la lame ressort n'est plus comprimée (elle revient à sa forme d'origine), ou est moins comprimée, par l'élément 120 de verrouillage alors dans sa première configuration.

De préférence, la lame ressort est configurée pour varier entre un premier état et un deuxième état, le passage du premier état au deuxième état s'accompagnant d'une compression de la lame ressort. Les figures 1 à 3, 5, 10 à 11 et 15 illustrent le premier état. Les figures 6 et 7 illustrent le deuxième état.

Notamment, dans la première configuration de l'organe 121 de blocage, alors que l'élément 120 de verrouillage est dans sa première configuration, la lame ressort est dans son premier état et forme une butée 126 (par exemple telle que visible en figure 5) s'opposant au passage de l'élément 120 de verrouillage de sa première configuration à sa deuxième configuration. Par exemple, sur la figure 5, la lame ressort empêche la bague de reculer vers la région 125 de raccordement ce qui permet d'assurer, via la bague, le maintien du corps 118 et de l'élément 104 de liaison l'un par rapport à l'autre. En outre, le corps 118 peut, à l'opposé de la région 125 de raccordement, s'élargir de sorte à former une butée additionnelle participant, avec la butée 126 formée par l'organe 121 de blocage, au maintien de la bague dans une région idoine d'où il résulte que l'élément 120 de verrouillage est maintenu dans sa première position.

En outre, le crampon 100 peut être configuré de sorte que le passage de l'élément 120 de verrouillage de sa première configuration à sa deuxième configuration est autorisé suite au passage de la lame ressort de son premier état à son deuxième état, par exemple induit par l'effort F2 de poussée exercé sur la lame ressort par l'utilisateur du crampon 100.

Dans le deuxième état de la lame ressort, la bague peut coulisser le long du corps 118, notamment entre la région 125 de raccordement et le plot 114.

Par exemple, comme notamment illustré en figures 3 à 11, le cadre 102 de la première partie 101 comprend une traverse 122 et au moins un élément 123a, 123b de guidage s'étendant depuis la traverse 122 du cadre 102 de la première partie 101, notamment du côté inférieur du crampon 100. L'élément 104 de liaison coopère avec ledit au moins un élément 123a, 123b de guidage de sorte à guider l'aptitude de mouvement.

Par exemple, la présence de deux éléments 123a, 123b de guidage est préférée pour former, avec l'élément 104 de liaison, une liaison glissière, conditionnant ainsi le mouvement relatif entre la première partie 101 et l'élément 104 de liaison, et donc l'aptitude de mouvement.

Bien entendu, un seul élément 123a, 123b de guidage peut aussi être prévu si son dimensionnement permet d'obtenir le guidage souhaité de l'élément 104 de liaison par rapport à la première partie 101, i.e. de préférence selon une liaison glissière.

Sur les figures 3 à 11, la traverse 122 de la première partie 101 comprend un élément 123a de guidage formant un étrier traversé par l'élément 104 de liaison et un élément 123b de guidage formé par deux épaulements/crochets de soutien soutenant l'élément 104 de liaison sous la traverse 122 du cadre 102 de la première partie 101, les deux éléments 123a, 123b de guidage étant décalés transversalement par rapport à la traverse 122 de la première partie 101 et le long de l'élément 104 de liaison.

La traverse 122 du cadre 102 de la première partie 101 peut comprendre un orifice 124 dans lequel est constamment inséré le plot 114, ladite traverse 122 étant agencée entre une portion des moyens 105 de réglage, notamment depuis laquelle s'étend le plot 114, et une portion de l'élément 104 de liaison. Bien entendu, la portion de l'élément 104 de liaison n'est pas la même selon le réglage en longueur courant du crampon 100.

Les moyens 105 de réglage peuvent comprendre un organe 136 de préhension. Cet organe 136 de préhension permet, lorsque le dispositif 107 de verrouillage est dans la configuration de déverrouillage, par exemple de désaccoupler manuellement les moyens 105 de réglage de l'élément 104 de liaison (passage de la configuration d'accouplement des moyens 105 de réglage à la configuration de désaccouplement des moyens 105 de réglage) via un effort de traction F3 (représenté par une flèche F3 en figure 9) autorisant ensuite un allongement du crampon 100, par exemple en écartant les première et deuxième parties 101, 103 ou encore un raccourcissement du crampon 100 en rapprochant les première et deuxième parties 101, 103. L'organe 136 de préhension est notamment une partie du corps 118 formant une extrémité du corps 118 distale de la région 125 de raccordement. L'organe 136 de préhension peut former la butée additionnelle mentionnée ci-avant. La déformation élastique du corps 118, permettant l'extraction du plot 114 du trou 115 de réglage dans lequel il est inséré, est notamment réalisée entre la région 125 de raccordement et l'organe 136 de préhension.

De manière classique, la première partie 101 et la deuxième partie 103 comprennent chacune des pointes 127, 128, notamment agencées du côté inférieur du crampon 100, et s'étendant du cadre 102, 110 correspondant.

Les pointes 127 de la première partie 101 peuvent venir de matière avec le cadre 102 de la première partie 101, et peuvent être au nombre de quatre comme illustré en figure 4.

Le cadre 102 de la première partie 101 peut être en acier ou en aluminium.

Les pointes 128 de la deuxième partie 103 peuvent venir de matière avec le cadre 110 de la deuxième partie 103, et peuvent être au nombre de huit comme illustré en figure 13.

Le cadre 110 de la deuxième partie 103 peut être en acier ou en aluminium.

Dans le domaine technique de l'invention, le cadre 102 de la première partie 101 et les pointes 127 de la première partie 101 peuvent faire partie intégrante d'un ensemble appelé rail (rail arrière dans le cas illustré en figure 1).

Dans le domaine technique de l'invention, le cadre 110 de la deuxième partie 103 et les pointes 128 de la deuxième partie 103 peuvent faire partie intégrante d'un ensemble appelé rail (rail avant dans le cas illustré en figure 1).

Comme le montrent les figures 1 à 2, le crampon 100 peut comprendre un système d'attache pour la chaussure. Notamment le système d'attache peut comprendre :
- une fixation 129 arrière solidaire de la première partie 101 et configurée pour s'enclencher sur un débord arrière de la chaussure, la fixation 129 arrière pouvant comprendre une sangle 130 de serrage pour enserrer la chaussure entre l'arrière de la chaussure et une portion d'une tige de la chaussure située au-dessus d'un cou-de-pied de la chaussure ;
- une fixation 131 avant configurée pour s'engager sur un débord avant de la chaussure.

Alternativement, de simples lanières peuvent être utilisées pour sécuriser la première partie 101 à l'arrière de la chaussure et la deuxième partie 103 à l'avant de la chaussure.

Ainsi, tout système d'attache permettant de réaliser la fonction de sécurisation de la chaussure respectivement à la première partie 101 et à la deuxième partie 103 peut être prévu.

Il est à noter qu'aux figures 3 à 11, la fixation 129 arrière du système d'attache a été retirée pour plus de clarté.

Les figures 1, 2 et 15 montrent des accessoires 132, 133 anti-neige, notamment respectivement arrière et avant. Ces accessoires 132, 133 anti-neige sont en fait des membranes venant obturer en tout ou partie le cadre 102 de la première partie 101 et le cadre 110 de la deuxième partie 103 dans le but d'éviter l'accumulation de neige collée sous la chaussure lors de l'utilisation du crampon 100.

Ces accessoires 132, 133 anti-neige sont facultatifs, ils ont d'ailleurs été retirés aux figures 3 à 14 où restent néanmoins visibles, le cas échéant, des vis 134, 135 servant à leur fixation respectivement au cadre 102 de la première partie 101 et au cadre 110 la deuxième partie 103.

Outre sa fonction d'éviter l'accumulation de neige à l'avant du crampon 100, i.e. sous la deuxième partie 103 dans l'exemple illustré en figures 1, 2 et 15, l'accessoire 133 anti-neige avant peut assurer, le cas échéant, un maintien de l'accouplement entre les premier et deuxième organes 108, 109 d'accouplement, par exemple en exerçant un effort sur l'élément 104 de liaison tendant à s'opposer à l'inclinaison mentionnée précédemment permettant de réaliser le désaccouplement des premier et deuxième organes 108, 109 d'accouplement. L'effort susmentionné sur l'élément 104 de liaison peut être un effet ressort appliqué localement par l'accessoire 133 anti-neige avant, cet effet ressort pouvant être vaincu par déformation de l'accessoire 133 anti-neige avant lorsqu'un effort est appliqué volontairement par l'utilisateur sur l'élément 104 de liaison et/ou sur la deuxième partie 103 en vue de les désaligner pour obtenir l'inclinaison recherchée nécessaire au désaccouplement des premier et deuxième organes 108, 109 d'accouplement.

Selon un mode de réalisation particulier, qui est notamment illustré aux figures 1, 2 et 12 à 15, l'élément 104 de liaison peut comprendre un premier organe 108a d'accouplement additionnel, le premier organe 108a d'accouplement additionnel et le premier organe 108 d'accouplement étant décalés le long de l'élément 104 de liaison. Dans ce cas, tout ce qui a été décrit en relation avec le premier organe 108 d'accouplement et le deuxième organe 109 d'accouplement peut s'appliquer au premier organe 108a d'accouplement additionnel et au deuxième organe 109 d'accouplement. Ainsi, le crampon 100 peut présenter deux configurations d'utilisation respectivement accouplant le deuxième organe 109 d'accouplement au premier organe 108 d'accouplement et le deuxième organe 109 d'accouplement au premier organe 108a d'accouplement additionnel. Les figures 1 et 2 montrent le premier organe 108 d'accouplement accouplé avec le deuxième organe 109 d'accouplement (typiquement correspondant à une configuration d'utilisation pour de grands pieds), et la figure 15 montre le premier organe 108a d'accouplement additionnel accouplé avec le deuxième organe 109 d'accouplement (typiquement correspondant à une configuration d'utilisation pour de petits pieds en comparaison aux grands pieds pour les figures 1 et 2). Cela a, dans une configuration d'utilisation donnée, une influence sur la plage d'ajustement du réglage en longueur du crampon 100 par coopération entre les moyens 105 de réglage et l'élément 104 de liaison.

La première partie 101 et la deuxième partie 103 forment notamment une plateforme de support de la chaussure du côté supérieur du crampon 100. La fixation 131 avant peut former une butée avant pour la chaussure. La première partie 101 arrière peut comprendre une ou des butées 137 arrière pour la chaussure.

Bien entendu, l'invention est aussi relative à une paire de crampons tels que décrit respectivement pour équiper une chaussure droite et une chaussure gauche. Il est à noter que le crampon 100 des figures 1 et 2 est destiné à équiper une chausse gauche.

La présente invention trouve une application industrielle dans le domaine de la pratique d'activité en montagne et/ou sur surface glacée ou enneigée.

## Revendications

1. Crampon (100) réglable en longueur pour chaussure, ledit crampon (100) comprenant :
• une première partie (101) comprenant un cadre (102) ;
• une deuxième partie (103) ;
• un élément (104) de liaison allongé reliant les première et deuxième parties (101, 103), la première partie (101) et l'élément (104) de liaison étant configurés pour présenter l'un par rapport à l'autre une aptitude de mouvement selon la longueur de l'élément (104) de liaison pour permettre un ajustement du réglage en longueur du crampon (100) ;
• des moyens (105) de réglage configurés pour adopter sélectivement :
o une configuration d'accouplement avec l'élément (104) de liaison assurant le réglage en longueur du crampon (100) ;
o une configuration de désaccouplement par rapport à l'élément (104) de liaison dans laquelle l'aptitude de mouvement est autorisée en vue d'assurer l'ajustement ;
• un dispositif (107) de verrouillage configuré pour adopter sélectivement :
o une configuration de verrouillage dans laquelle, lorsque les moyens (105) de réglage sont dans la configuration d'accouplement, le dispositif (107) de verrouillage empêche le passage de la configuration d'accouplement à la configuration de désaccouplement pour maintenir le réglage en longueur du crampon (100) ;
o une configuration de déverrouillage dans laquelle la variation entre la configuration d'accouplement et la configuration de désaccouplement est autorisée ;
le crampon (100) étant configuré de sorte que, lorsque le dispositif (107) de verrouillage est dans sa configuration de déverrouillage et les moyens (105) de réglage sont dans la configuration d'accouplement, un effort (F1) exercé sur le crampon (100) induise un passage automatique de la configuration d'accouplement à la configuration de désaccouplement, ledit effort (F1) étant exercé sur le crampon (100) pour obtenir un déplacement relatif entre la première partie (101) et l'élément (104) de liaison selon l'aptitude de mouvement afin d'ajuster le réglage en longueur du crampon (100) par réduction de la longueur du crampon (100).

2. Crampon (100) selon la revendication 1, dans lequel l'une des première et deuxième parties (101, 103) est une partie avant destinée à recevoir l'avant d'une semelle de la chaussure, et l'autre des première et deuxième parties (101, 103) est une partie arrière destinée à recevoir l'arrière de la semelle de la chaussure.

3. Crampon (100) selon l'une quelconque des revendications 1 à 2, dans lequel les moyens (105) de réglage comprennent un plot (114), et dans lequel l'élément (104) de liaison comprend des trous (115) de réglage échelonnés selon la longueur de l'élément (104) de liaison et configurés chacun pour recevoir le plot (114), la configuration d'accouplement étant mise en œuvre lorsque le plot (114) est inséré dans n'importe lequel des trous (115) de réglage.

4. Crampon (100) selon la revendication 3, dans lequel le plot (114) comprend une surface (116) de glissement configurée pour, lorsque le dispositif (107) de verrouillage est dans la configuration de déverrouillage et les moyens (105) de réglage sont dans la configuration d'accouplement, glisser sur l'élément (104) de liaison lorsque ledit effort (F1) est exercé afin de permettre d'extraire le plot (114) du trou (115) de réglage dans lequel il est inséré d'où il résulte le passage de la configuration d'accouplement à la configuration de désaccouplement.

5. Crampon (100) selon la revendication 4, dans lequel la surface (116) de glissement est une face oblique plane et dans lequel chaque trou (115) de réglage comprend un bord comprenant, du côté de la deuxième partie (103), une portion (117) droite apte à coopérer avec la face oblique.

6. Crampon (100) selon l'une quelconque des revendications 1 à 5, dans lequel les moyens (105) de réglage comprennent un corps (118) solidaire du cadre (102) de la première partie (101), le corps (118) présentant, dans la configuration d'accouplement, un état original et étant configuré pour, dans la configuration de déverrouillage du dispositif (107) de verrouillage :
• présenter une déformation élastique lors du passage de la configuration d'accouplement à la configuration de désaccouplement ;
• passer, par retour automatique à l'état original, de la configuration de désaccouplement à la configuration d'accouplement.

7. Crampon selon la revendication 6, dans lequel le corps (118) est configuré de sorte à, lors du déplacement relatif entre la première partie (101) et l'élément (104) de liaison ayant induit le passage automatique de la configuration d'accouplement à la configuration de désaccouplement, permettre un passage automatique de la configuration de désaccouplement à la configuration d'accouplement d'où il résulte que le réglage en longueur du crampon (100) nouvellement obtenu correspond à une diminution de la longueur du crampon (100).

8. Crampon (100) selon l'une quelconque des revendications 1 à 7, dans lequel le dispositif (107) de verrouillage comprend un élément (120) de verrouillage présentant une aptitude de mobilité par rapport au cadre (102) et aux moyens (105) de réglage, ledit élément (120) de verrouillage étant configuré pour varier, selon son aptitude de mobilité, entre :
• une première configuration dans laquelle, dans la configuration d'accouplement, l'élément (120) de verrouillage s'oppose au passage de la configuration d'accouplement à la configuration de désaccouplement ;
• une deuxième configuration dans laquelle le passage de la configuration d'accouplement à la configuration de désaccouplement est autorisé.

9. Crampon (100) selon la revendication 6 et la revendication 8, dans lequel, lorsque l'élément (120) de verrouillage est dans la première configuration et les moyens de réglage sont dans la configuration d'accouplement, l'élément (120) de verrouillage coopère avec l'élément (104) de liaison pour maintenir les moyens (105) de réglage de sorte à s'opposer au passage de la configuration d'accouplement à la configuration de désaccouplement.

10. Crampon (100) selon la revendication 9, dans lequel :
• le corps (118) est raccordé au cadre (102) de la première partie (101) au niveau d'une région (125) de raccordement ;
• l'élément (120) de verrouillage est une bague traversée par le corps (118) et montée à coulissement par rapport au corps (118) ;
• dans la première configuration de l'élément (120) de verrouillage, alors que les moyens (105) de réglage sont dans la configuration d'accouplement, la bague entoure une partie de l'élément (104) de liaison afin d'empêcher un écartement d'au moins une partie du corps (118) par rapport à l'élément (104) de liaison permettant le passage de la configuration d'accouplement à la configuration de désaccouplement ;
• dans la deuxième configuration de l'élément (120) de verrouillage, la bague ne s'oppose pas à la déformation élastique du corps (118) permettant le passage de la configuration d'accouplement à la configuration de désaccouplement.

11. Crampon (100) selon l'une quelconque des revendications 8 à 10, dans lequel le dispositif (107) de verrouillage comprend un organe (121) de blocage configuré pour adopter sélectivement :
• une première configuration dans laquelle l'organe (121) de blocage s'oppose au passage de l'élément (120) de verrouillage de sa première configuration à sa deuxième configuration ;
• une deuxième configuration dans laquelle l'organe (121) de blocage autorise le passage de l'élément (120) de verrouillage de sa première configuration à sa deuxième configuration.

12. Crampon (100) selon la revendication 11, dans lequel :
• l'organe (121) de blocage est une lame ressort ;
• la deuxième configuration de l'organe (121) de blocage correspond à un état de compression de la lame ressort ;
• la lame ressort est configurée pour varier entre un premier état et un deuxième état, le passage du premier état au deuxième état s'accompagnant d'une compression de la lame ressort ;
• dans la première configuration de l'organe (121) de blocage, alors que l'élément (120) de verrouillage est dans sa première configuration, la lame est dans son premier état et forme une butée (126) s'opposant au passage de l'élément (120) de verrouillage de sa première configuration à sa deuxième configuration ;
• le crampon (100) est configuré de sorte que le passage de l'élément (120) de verrouillage de sa première configuration à sa deuxième configuration est autorisé suite au passage de la lame ressort de son premier état à son deuxième état.

13. Crampon (100) selon l'une quelconque des revendications 1 à 12, dans lequel le cadre (102) de la première partie (101) comprend une traverse (122) et au moins un élément (123a, 123b) de guidage s'étendant depuis la traverse (122), l'élément (104) de liaison coopérant avec ledit au moins un élément (123a, 123b) de guidage de sorte à guider l'aptitude de mouvement.

14. Crampon (100) selon l'une quelconque des revendications 1 à 13, dans lequel le crampon (100) comprend une configuration de réglage en longueur dans laquelle l'élément (104) de liaison et la deuxième partie (103) sont accouplés de sorte à :
• présenter l'un par rapport à l'autre un degré de liberté le long de l'élément (104) de liaison strictement inférieur à une valeur du déplacement relatif entre la première partie (101) et l'élément (104) de liaison lors d'une variation du réglage en longueur du crampon (100) entre deux positions (106) de réglage adjacentes le long de l'élément (104) de liaison; ou
• ce que tout mouvement relatif entre l'élément (104) de liaison et la deuxième partie (103) dans une direction selon la longueur de l'élément (104) de liaison soit empêché.
